# EUROPÄISCHE PATENTSCHRIFT

(11) **EP 1 112 398 B1**
(45) Veröffentlichungstag und Bekanntmachung des Hinweises auf die Patenterteilung: **18.06.2003**
(21) Anmeldenummer: 99932602.8
(22) Anmeldetag: 05.08.1999
(51) Int. Cl.: D03J 1/14

(54) **VORRICHTUNG ZUM TRANSPORTIEREN VON GESCHIRRELEMENTEN, INSBESONDERE VON LAMELLEN**
METHOD FOR TRANSPORTING HARNESS ELEMENTS, ESPECIALLY DROP WIRES
DISPOSITIF PERMETTANT DE TRANSPORTER DES ELEMENTS HARNAIS, NOTAMMENT DES LAMELLES

(30) Priorität: 09.09.1998 CH 184298
(43) Veröffentlichungstag der Anmeldung: 04.07.2001
(73) Patentinhaber: Stäubli AG, 8808 Pfäffikon (CH)
(72) Erfinder: KOBLER, Felix, CH-8887 Mels (CH); MÜLLER, Peter, CH-9478 Azmoos (CH)
(74) Vertreter: EGLI-EUROPEAN PATENT ATTORNEYS
(86) Internationale Anmeldenummer: CH9900363
(87) Internationale Veröffentlichungsnummer: WO00014315

(56) Entgegenhaltungen:
- EP-A- 0 539 061
- EP-A- 0 539 062
- WO-A-92/05303
- US-A- 2 230 494

## Beschreibung

Die Erfindung betrifft, gemäss dem Oberbegriff des unabhängigen Anspruchs 1, eine Vorrichtung zum Transportieren von auf im Wesentlichen horizontal verlaufenden Tragorganen angeordneten Webgeschirrelementen, insbesondere von Lamellen (LA) für Webmaschinen.

Aus dem Stand der Technik ist beispielsweise eine Kettfadeneinziehmaschine bekannt, wie sie in Figur 1 in einer perspektivischen Ansicht (gemäss CH 682 577) gezeigt ist. Diese Kettfadeneinziehmaschine besteht aus einem Grundgestell 1 und aus verschiedenen, in diesem angeordneten Baugruppen, welche je eine Funktionsmodul bilden. Vor dem Grundgestell 1 ist ein Kettbaumwagen 2 mit einem auf diesem angeordneten Kettbaum 3 zu erkennen. Der Kettbaumwagen 3 enthält ausserdem eine Hebevorrichtung 4 zur Halterung eines Rahmens 5, auf welchem die Kettfäden KF aufgespannt sind. Für das Einziehen wird der Kettbaumwagen 2 mit dem Kettbaum 3 der Hebevorrichtung 4 an die sogenannte Aufrüstseite der Einziehmaschine gefahren und der Rahmen 5 wird von der Hebevorrichtung 4 nach oben gehoben und eingehängt, wo er dann die dargestellte Lage einnimmt. Der Rahmen 5 und der Kettbaum 3 werden in Längsrichtung des Grundgestells 1 verschoben. Bei dieser Verschiebung werden die Kettfäden KF an einer Fadentrennstufe 6 vorbeigeführt und dabei separiert und abgeteilt. Nach dem Abteilen werden die Kettfäden abgeschnitten und einer Einziehnadel 7 präsentiert, welche einen Bestandteil des sogenannten Einzugsmoduls bildet.

Neben der Einziehnadel 7 ist ein Bildschirm 8 zu erkennen, welches zu einer Bedienungsstation gehört und zur Anzeige von Maschinenfunktionen und Maschinenfehlfunktionen sowie zur Dateneingabe dient. Die Bedienungsstation ist Teil eines sogenannten Programmiermoduls und umfasst zudem eine Eingabestufe für die manuelle Eingabe gewisser Funktionen und Abläufe. Die Steuerung der Einziehmaschine erfolgt durch ein Steuermodul, welches einen Steuerrechner umfasst und in einem Steuerkasten 9 angeordnet ist. Dieser Steuerrechner umfasst vorzugsweise für jedes Funktionsmodul einen individuellen Modulrechner, welcher vom Steuerrechner gesteuert und überwacht wird.

Die Fadentrennstufe 6, welche der Einziehnadel 7 die einzuziehenden Kettfäden KF präsentiert und die Bewegungsbahn der Einziehnadel 7, welche vertikal zur Ebene der aufgespannten Kettfäden KF verläuft, bestimmen eine Ebene, welche die schon erwähnte Aufrüstseite von der sogenannten Abrüstseite der Einziehmaschine trennt. An der Aufrüstseite werden die Kettfäden und die einzelnen Geschirrelemente, d.h. die Litzen bzw. Lamellen, in welche die Kettfäden einzuziehen sind, zugeführt. An der Abrüstseite kann das sogenannte Geschirr (Litzen, Lamellen und Blatt) mit den eingezogenen Kettfäden entnommen werden. Unmittelbar hinter der Ebene der Kettfäden KF sind die Kettfadenwächterlamellen LA angeordnet, hinter diesen die Weblitzen LI und noch weiter hinten das Webblatt.

Die Geschirrelemente (LA, LI) werden in Handmagazinen aufgestapelt, in Zuführschienen 11, 13 gehängt und zum Separieren zur Separierstelle und die einzelnen Geschirrelemente zum Einziehen des Kettfadens zur Einziehnadel 7 hin transportiert. Nach erfolgtem Einzug gelangen z.B. die Lamellen auf der Abrüstseite auf Lamellentragschienen 12, wo ein sogenannter Geschirrwagen 15 vorgesehen ist. Dieser wird zusammen mit den darauf befestigten Tragorganen - den Lamellentragschienen 12, Webschäften 14 und einer Halterung für das Webblatt - in die dargestellte Position in das Grundgestell eingeschoben und trägt nach dem Einziehen das Geschirr mit den Kettfäden.

Diese Figur 1 ist rein illustrativ zu verstehen: Die Kettfadeneinziehmaschine, in welcher die erfindungsgemässe Vorrichtung zum Transportieren von Webgeschirrelementen eingebaut werden soll, kann im Ganzen oder auch im Detail erheblich von der in Fig. 1 dargestellten Maschine abweichen.

Aus dem Stand der Technik ist weiterhin bekannt, die auf den Tragschienen 12 der Abrüstseite der Kettfadeneinziehmaschine aufgereihten Lamellen LA mit den eingezogenen Kettfäden KF mittels Gewindestängelchen entlang dieser Tragschienen zu befördern. Diese Gewindestängelchen (in Fig. 1 nicht dargestellt) sind dazu vorgängig im obenliegenden Schlitz der Tragschienen einzulegen. Dies nimmt Zeit in Anspruch und erfordert eine gewisse Geschicklichkeit, weisen diese dünnen Gewindestängelchen doch eine Länge auf, welche die Kettbaumbreite übertrifft. Mit der Hilfe dieser Gewindestängelchen können dann die Lamellen auf den Tragorganen, d.h. von den Trag- auf die für den Weber wichtigen Kontaktschienen weiterbefördert werden. Später müssen die Lamellen wieder in der gleichen Art auf die Tragschienen übertragen werden. Der Gebrauch solcher Gewindestängelchen ist also aufwendig und zeitintensiv beim Abrüsten der Tragorgane, d.h. der Kontaktschienen und Tragschienen; zudem muss für jedes der parallel verlaufenden Gewindestängelchen ein Antrieb bereitgestellt werden.

Aufgabe der vorliegenden Erfindung ist es deshalb, eine Vorrichtung vorzuschlagen, welche den Gebrauch der Gewindestängelchen überflüssig macht.

Diese Aufgabe wird, gemäss den Merkmalen des unabhängigen Anspruchs 1 gelöst, indem eine Vorrichtung zum Transportieren von auf im Wesentlichen horizontal verlaufenden Tragorganen angeordneten Webgeschirrelementen, wie Lamellen (LA) für Webmaschinen, vorgeschlagen wird, wobei diese Webgeschirrelemente mit dem oberen Abschluss ihres Kontaktschienenschlitzes zumindest zeitweise auf der oberen Kante des Tragorgans aufliegen, welche durch eine im Wesentlichen parallel zu den Tragorganen und unterhalb denselben angeordnete Platte gekennzeichnet ist, wobei die Lamellen (LA) zumindest zeitweise mit ihrem unteren Ende auf der Platte aufliegen, indem sie einen Winkel α bilden und wobei Tragorgane und Platte in im Wesentlichen vertikaler Richtung relativ zueinander beweglich sind. Bevorzugte Ausführungsformen bzw. Weiterbildungen der erfindungsgemässen Vorrichtung ergeben sich aus den abhängigen Ansprüchen.

Vorteile der erfindungsgemässen Vorrichtung umfassen das Unnötigwerden nicht nur von Gewindestängelchen sondern auch' von Tragschienen, weil die Lamellen direkt auf die Kontaktschienen aufgereiht und auf diesen weitergefördert werden können. Dabei spielt es keine Rolle, ob die als Kontaktschienen ausgebildeten Tragorgane mit Zähnen ausgerüstet sind oder nicht. Zudem regelt sich der Lamellenvorschub von selbst bzw. die Garnspannung beeinflusst beim Anheben der Platte den Vorschub so, dass die Bewegung der Lamellen nicht zusätzlich gesteuert werden muss.

Im Folgenden werden Ausführungsformen der Vorrichtung in Form von schematischen Darstellungen von Beispielen und ohne den Umfang der Erfindung in irgend einer Weise einschränken zu wollen, mittels Figuren beschrieben. Dabei zeigt:
- Fig. 2: einen Längsschnitt durch die Platte und eine Ansicht einer auf einer Kontaktschiene zu befördernden Lamelle; und insbesondere
Fig. 2A das Anheben der Platte,
Fig. 2B die höchste Position der Platte,
Fig. 2C das Absenken der Platte, und
Fig. 2D die tiefste Position der Platte;
- Fig. 3: eine erste Ausführungsform des Plattenantriebs;
- Fig. 4: eine zweite Ausführungsform des Plattenancriebs;
- Fig. 5: eine dritte Ausführungsform des Plattenantriebs; und insbesondere
Fig. 5A beim Absenken der Platte,
Fig. 5B beim Anheben der Platte;
- Fig. 6: eine bevorzugte Ausführungsform der Platte.

Figur 2 zeigt einen Längsschnitt durch einen Teil der erfindungsgemässen Vorrichtung. Gezeigt sind die Platte 21 und eine Ansicht einer auf einer Kontaktschiene 22 zu befördernden Lamelle LA. Die Lamelle LA liegt mit dem oberen Abschluss ihres Kontaktschienenschlitzes (nicht gezeigt) auf der oberen Kante 25 der Kontaktschiene 22 und mit ihrem unteren Ende auf der Oberfläche 26 der Platte 21 auf.

In Figur 2A wird die Platte 21 in Richtung des Pfeils 23 angehoben. Durch das Anheben der Platte 21 bewegt sich die Lamelle LA in ihrem oberen Teil gleitend entlang der Kontaktschiene 22 in Richtung des Pfeiles 24 während das untere Ende der Lamelle im Wesentlichen am gleichen Ort verharrt. Damit verkleinert sich der Winkel α zwischen der Lamelle LA und der Oberkante 25 des Tragorgans 22 bzw. der Oberfläche 26 der Platte 21.

Einen entsprechenden Effekt hat das Absenken der Tragorgane 22 gegenüber der Platte 21 bzw. das Gegeneinanderbewegen von Platte und Tragorganen (nicht gezeigt).

In einer bevorzugten Ausführungsform der Erfindung weisen die Lamellen gegenüber den Tragorganen, insbesondere gegenüber der oberen Kante 25 derselben, und gegenüber der Oberfläche 26 der Platte 21 einen solchen Reibungskoeffizienten auf, dass diese beschriebene Bewegung des oberen Endes der Lamelle erfolgt, ohne dass eine nennenswerte Rückwärtsbewegung des unteren Endes eintritt. Die Ausbildung der Kontaktschienen und der Platte aus rostfreiem Stahl hat sich gut bewährt. Die obere Kante 25 der Tragorgane und die Oberfläche 26 der Platte benötigen im Allgemeinen keine spezielle Behandlung. Zur Beeinflussung der Reibungskoeffizienten können speziell feine oder rauhe Oberflächen des rostfreien Stahls gewählt werden. Auch eine Profilierung der Oberfläche 26, insbesondere bei der Verwendung von mechanischen Kontaktschienen mit Zähnen an der Oberkante 25, im Wesentlichen in der Richtung quer zur gewünschten Transportrichtung der Lamellen kann vorgesehen sein. Speziell im Fall der Kontaktschienen, wo eine elektrische Leitfähigkeit gewünscht wird, können Bunt- oder Edelmetalle (z.B. Cu, Ag) verwendet werden. Weitere Materialien zur Beeinflussung des Reibungskoeffizienten umfassen auch Kunststoffe (z.B. Tetrafluoräthylen) in Form von Oberflächenbeschichtungen oder Einsätzen.

In Figur 2B befindet sich die Platte 21 in ihrer höchsten Position gegenüber der Kontaktschiene 22 bzw. einem nicht näher bezeichneten und lediglich zur Verdeutlichung der Bewegungen dargestellten Maschinenteil 27. Durch das gegenseitige Annähern von Platte 21 und Tragorganen 22 bis zu dieser Endposition nimmt der Winkel α zwischen der Lamelle LA und der Oberkante 25 des Tragorgans 22 bzw. der Oberfläche 26 der Platte 21 seinen kleinsten Wert an.

In Figur 2C wird die Platte 21 in Richtung des Pfeils 23' abgesenkt. Durch das Absenken der Platte 21 bewegt sich die Lamelle LA in ihrem unteren Teil gleitend entlang der Platte 21 in Richtung des Pfeiles 24' während das obere Ende der Lamelle im Wesentlichen am gleichen Ort verharrt. Damit vergrössert sich der Winkel α zwischen der Lamelle LA und der Oberkante 25 des Tragorgans 22 bzw. der Oberfläche 26 der Platte 21.

Einen entsprechenden Effekt hat das Anheben der Tragorgane 22 gegenüber der Platte 21 bzw. das Auseinanderbewegen von Platte und Tragorganen (nicht gezeigt).

In Figur 2D befindet sich die Platte 21 in ihrer tiefsten Position gegenüber der Kontaktschiene 22 bzw. einem nicht näher bezeichneten und lediglich zur Verdeutlichung der Bewegungen dargestellten Maschinenteil 27. Durch das gegenseitige Entfernen von Platte 21 und Tragorganen 22 bis zu dieser Endposition nimmt der Winkel α zwischen der Lamelle LA und der Oberkante 25 des Tragorgans 22 bzw. der Oberfläche 26 der Platte 21 seinen grössten Wert an.

Vorzugsweise beträgt der Wert des Winkels α weniger als 90°. Die Lamellen werden dann in Richtung ihrer Schräglage transportiert. Besonders bevorzugt ist ein Winkel α zwischen 55 und 75°.

Es kann aber auch vorgesehen sein, dass in die Oberfläche 26 der Platte 21 Rillen eingearbeitet bzw. darauf Stege angeordnet sind (beides nicht gezeigt), so dass die Lamellen LA an ihrer Unterseite zumindest zeitweise unverschieblich geführt sind und die Lamellen zu der Oberkante 25 des Tragorgans 22 bzw, der Oberfläche 26 der einen Winkel α aufweisen, der praktisch 90° beträgt bzw, nicht wesentlich von der Senkrechten abweicht. Die Bewegung der Platte 21 und/oder der Tragorgane 22 weist dann vorzugsweise auch eine horizontale Komponente auf.

Figur 3 zeigt eine erste Ausführungsform des Antriebs für die Platte 21. An der Unterseite (alternativ oder in Kombination dazu auch an den Seiten) der Platte 21 sind Laufbahnen 28 angeordnet. Diese Laufbahnen umfassen eine oder mehrere (nicht gezeigt) schiefe Ebenen 29 auf denen Rollen 30 laufen. Eine (nicht dargestellte) Bewegungseinrichtung bewegt die Rollen in einer im Wesentlichen horizontalen Ebene. Die Platte 21 liegt über die schiefen Ebenen 28 auf den Rollen 30 und ist vorzugsweise zusätzlich so geführt, dass sie - beim Hinundherbewegen der Rollen - eine im Wesentlichen vertikale Bewegung in Richtung des Doppelpfeils ausführen kann.

Figur 4 zeigt eine zweite Ausführungsform des Antriebs für die Platte 21. An der Unterseite (alternativ oder in Kombination dazu auch an den Seiten) der Platte 21 sind Zylinder 31 angeordnet. Durch das Aus- bzw. Einfahren der Kolben aus bzw. in diese Zylinder resultiert eine im Wesentlichen vertikale Bewegung der Platte 21. Diese Ausführungsform erlaubt das Weglassen von zusätzlichen Führungen für die Bewegung der Platte, weil die Auf- und Abbewegung der Platte (in Richtung des Doppelpfeils) bereits über die Kolben 32 geführt ist.

Figur 5 zeigt eine dritte Ausführungsform des Plattenantriebs. Es handelt sich um eine Art Gelenk, welches eine erste Befestigungseinheit 33 eine Schwenkeinheit 34 und eine zweite Befestigungseinheit 35 umfasst. Die erste Befestigungseinheit 33 ist an der Unterseite (alternativ oder in Kombination dazu auch an den Seiten) der Platte 21 und die zweite Befestigungseinheit 35 auf einem ortsfesten Maschinenteil 36 angeordnet. Die Schwenkeinheit 34 ist mit den beiden Befestigungseinheiten mittels Drehachsen 37, 37' verbunden.

Über eine Bewegungsvorrichtung (nicht gezeigt), die mit der ersten Befestigungseinheit 33 wirkverbunden ist, kann die Platte nach links (Fig. 5A, kleiner Pfeil) entgegen der Transportrichtung der Lamellen LA bewegt werden, wodurch diese Platte 21 auch eine Bewegung nach unten (grosser Pfeil) ausführt.

Über dieselbe Bewegungsvorrichtung, die mit der ersten Befestigungseinheit 33 wirkverbunden ist, kann die Platte nach rechts (Fig. 5B, kleiner Pfeil) in der Transportrichtung der Lamellen LA bewegt werden, wodurch diese Platte 21 auch eine Bewegung nach oben (grosser Pfeil) ausführt.

Der Antrieb für die Platte 21 gemäss der dritten Ausführungsform könnte auch spiegelverkehrt angeordnet sein, so dass die horizontale Komponente der Plattenbewegung (kleiner Pfeil) beim Absenken der Platte 21 (vgl. Fig. 5A) in der Transportrichtung der Lamellen LA und beim Anheben der Platte 21 (vgl. Fig. 5B) entgegengesetzt zu der Transportrichtung der Lamellen zeigt.

Alternativ zur Darstellung in Figur 5 ist die zweite Befestigungseinheit 35 mit einer Bewegungsvorrichtung (entsprechend der ersten Ausführungsform des Plattenantriebs) verbunden. In diesem Fall ist eine zusätzliche Führung für die Auf- und Abbewegung bzw, die oszillierenden Bewegung der Platte 21 vorgesehen.

Figur 6 zeigt eine bevorzugte Ausführungsform der Platte 21, welche im Wesentlich horizontal und parallel zu den Tragorganen 22 (hier Kontaktschienen) sowie unterhalb denselben angeordnet ist. Diese Platte umfasst ein Auflaufblech 40, das von der Horizontalen abweicht und einen quergerillten Kunststoffbelag 41 aufweist. Das Auflaufblech 40 bewegt sich synchron mit dem horizontalen Teil der Platte 21 und ist an diesem befestigt. Die Lamellen werden von links auf die Kontaktschienen geschoben und weisen anfänglich noch einen recht grossen Winkel α von annähernd 90° auf. Durch die gegenseitige oszillierende Annäherung und Entfernung von Platte 21 mit Auflaufblech 40 und einem oder mehreren, im Wesentlichen parallel zu einander verlaufenden Tragorganen 22 werden die Lamellen weiter nach rechts geschoben, dabei wird der Winkel α zunehmend kleiner und beträgt beim Auftreffen auf den im Wesentlichen horizontal verlaufenden Teil der Platte 21 zwischen 55 und 75°. Das Auflaufblech 40 dient somit dazu, die Lamellen LA von der beinahe vertikalen Lage praktisch kontinuierlich in eine für den Transport durch die Platte 21 gewünschte, geneigte Lage zu bringen.

Die hier dargestellte Ausführungsform des Antriebs entspricht im Wesentlichen derjenigen, welche in Figur 3 bereits beschrieben wurde: An der Unterseite der Platte 21 sind Laufbahnen 28 angeordnet. Diese Laufbahnen umfassen eine oder mehrere (nicht gezeigt) schiefe Ebenen 29 auf denen Rollen 30 laufen. Eine Bewegungseinrichtung 42 bewegt die Rollen in einer im Wesentlichen horizontalen Ebene. Die Platte 21 liegt über die schiefen Ebenen 28 auf den Rollen 30 und ist vorzugsweise zusätzlich so geführt, dass sie - beim Hinundherbewegen der Rollen - eine im Wesentlichen vertikale Bewegung in Richtung des Doppelpfeils ausführen kann. Als Antrieb der Bewegungseinrichtung 42 dient ein Antriebsmittel 43, welches hier als ein von einem Fluidum wie Pressluft oder Hydrauliköl angetriebener Zylinder ausgebildet ist.

Abweichend vom Beispiel in Fig. 6 kann die Oberfläche insbesondere des Auflaufblechs 40 - zum Zwecke der Reibungserhöhung gegenüber den Lamellen - auch mit anderen Materialien bzw. Oberflächenbelägen und/oder Oberflächenstrukturen ausgerüstet oder auch mittels Sandstrahlen aufgerauht sein.

Die Antriebe für die alternative Auf- und Abbewegung der Tragorgane können entsprechend ausgestaltet sein, so dass hier auf eine detaillierte Beschreibung verzichtet wird.

## Patentansprüche

1. Vorrichtung zum Transportieren von auf im Wesentlichen horizontal verlaufenden Tragorganen (22) angeordneten Webgeschirrelementen, wie Lamellen (LA) für Webmaschinen, wobei diese Webgeschirrelemente mit dem oberen Abschluss ihres Kontaktschienenschlitzes zumindest zeitweise auf der oberen Kante (25) des Tragorgans (22) aufliegen,
**gekennzeichnet durch** eine im Wesentlichen parallel zu den Tragorganen (22) und unterhalb denselben angeordnete Platte (21), wobei die Lamellen (LA) zumindest zeitweise mit ihrem unteren Ende auf der Platte (21) aufliegen, indem sie einen Winkel (α) bilden und wobei Tragorgane (22) und Platte (21) in im Wesentlichen vertikaler Richtung relativ zueinander beweglich sind.

2. Vorrichtung nach Anspruch 1, **dadurch gekennzeichnet, dass** die Platte (21) gegenüber den Tragorganen (22) beweglich angeordnet ist.

3. Vorrichtung nach Anspruch 1 oder 2, **dadurch gekennzeichnet, dass** die Tragorgane (22) gegenüber der Platte (21) beweglich angeordnet sind.

4. Vorrichtung nach einem der vorhergehenden Ansprüche, **dadurch gekennzeichnet, dass** der Winkel (α) immer kleiner als 90° ist.

5. Vorrichtung nach einem der Ansprüche 1 bis 3, **dadurch gekennzeichnet, dass** der Winkel (α) zwischen 55 und 75° beträgt.

6. Vorrichtung nach einem der vorhergehenden Ansprüche, **dadurch gekennzeichnet, dass** die Platte (21) auch in im Wesentlichen horizontaler Richtung beweglich angeordnet ist.

7. Vorrichtung nach einem der vorhergehenden Ansprüche, **dadurch gekennzeichnet, dass** die Platte (21) eine im Wesentlichen glatte Oberfläche (26) umfasst.

8. Vorrichtung nach einem der Ansprüche 1 bis 7, **dadurch gekennzeichnet, dass** die Platte (21) eine profilierte Oberfläche (26) umfasst.

9. Vorrichtung nach Anspruch 8, **dadurch gekennzeichnet, dass** die profilierte Oberfläche (26) Unebenheiten umfasst, welche im Wesentlichen in der Richtung quer zur gewünschten Transportrichtung der Lamellen (LA) angeordnet sind.

10. Vorrichtung nach einem der vorhergehenden Ansprüche, **gekennzeichnet durch** einen Antrieb, welcher zur Ausführung einer oszillierenden Bewegung der Platte (21) ausgebildet ist.

11. Vorrichtung nach einem der vorhergehenden Ansprüche, **dadurch gekennzeichnet, dass** der Antrieb zumindest eine schiefe Ebene und eine darauf abrollende Rolle umfasst.

12. Vorrichtung nach einem der Ansprüche 1 bis 10, **dadurch gekennzeichnet, dass** der Antrieb zumindest eine Zylinder- (31) Kolben- (32) Kombination umfasst.

13. Vorrichtung nach einem der Ansprüche 1 bis 10, **dadurch gekennzeichnet, dass** der Antrieb zumindest ein Gelenk mit einer Drehachse (37, 37') umfasst.

14. Vorrichtung nach einem der vorhergehenden Ansprüche, **gekennzeichnet durch** zumindest eine Führungseinrichtung zur Führung der Bewegungen der Platte (21).

## Claims

1. A device for transporting harness elements, such as drop wires (LA) for power operated looms, that are arranged on carrying members (22) oriented substantially horizontally, said harness elements resting with the upper border of the slot in their contact rod at least temporary on the upper edge (25) of the carrying member (22),
**characterized by** a plate (21) arranged substantially parallel to said carrying members (22) and under the same, the drop wires (LA) resting with their lower end at least temporary on said plate (21), forming thereby an angle (a), and the carrying members (22) and the plate (21) being movable relative to one another in a substantially vertical direction.

2. The device according to claim 1, **characterized in that** the plate (21) is arranged in movable relation to the carrying members (22).

3. The device according to claim 1 or 2, **characterized in that** the carrying members (22) are arranged in movable relation to the plate (21).

4. The device according to one of the afore mentioned claims, **characterized in that** said angle (a) is always less than 90°.

5. The device according to one of the claims 1 through 3, **characterized in that** said angle (a) is between 55° and 75°.

6. The device according to one of the afore mentioned claims, **characterized in that** the plate (21) is arranged so as to be also movable in a substantially horizontal direction.

7. The device according to one of the afore mentioned claims, **characterized in that** the plate (21) has a substantially smooth surface (26).

8. The device according to one of the claims 1 through 7, **characterized in that** the plate (21) has a profiled surface (26).

9. The device according to claim 8, **characterized in that** the profiled surface (26) has a relief that is arranged substantially in a direction transverse to the desired direction of transport of the drop wires (LA).

10. The device according to one of the afore mentioned claims, **characterized by** a drive that is configured to impart an oscillating motion to the plate (21).

11. The device according to one of the afore mentioned claims, **characterized in that** the drive has at least one inclined plane and one roller rolling thereon.

12. The device according to one of the claims 1 through 10, **characterized in that** the drive has at least one cylinder (31) / piston (32) combination.

13. The device according to one of the claims 1 through 10, **characterized in that** the drive comprises at least one joint having an axis of rotation (37, 37').

14. The device according to one of the afore mentioned claims, **characterized by** at least one guiding facility for guiding the movements of the plate (21).

## Revendications

1. Dispositif permettant de transporter des éléments d'un harnais, des lamelles (LA) pour métiers à tisser mécaniques par exemple, disposés sur des organes porteurs (22) s'étendant en direction essentiellement horizontale, lesdits éléments de harnais reposant, du moins par moments, avec le bord supérieur de la fente de leur baguette de contact, sur l'arête supérieure (25) de l'organe porteur (22),
**caractérisé par** une plaque (21) disposée essentiellement parallèle aux organes porteurs (22) et en dessous de ceux-ci, lesdites lamelles (LA) reposant, du moins par moments, avec leur extrémité inférieure sur la plaque (21) en formant un angle (a), les organes porteurs (22) et la plaque (21) étant mobiles les uns par rapport à l'autre dans une direction essentiellement verticale.

2. Dispositif selon la revendication 1, **caractérisé en ce que** la plaque (21) est montée mobile par rapport aux organes porteurs (22).

3. Dispositif selon la revendication 1 ou 2, **caractérisé en ce que** les organes porteurs (22) sont montés mobiles par rapport à la plaque (21).

4. Dispositif selon l'une quelconque des revendications précédentes, **caractérisé en ce que** l'angle (a) est toujours inférieur à 90°.

5. Dispositif selon l'une quelconque des revendications 1 à 3, **caractérisé en ce que** l'angle (a) est compris entre 55 et 75°.

6. Dispositif selon l'une quelconque des revendications précédentes, **caractérisé en ce que** la plaque (21) est également montée mobile dans une direction essentiellement horizontale.

7. Dispositif selon l'une quelconque des revendications précédentes, **caractérisé en ce que** la plaque (21) comprend une surface (26) essentiellement lisse.

8. Dispositif selon l'une quelconque des revendications 1 à 7, **caractérisé en ce que** la plaque (21) comprend une surface (26) profilée.

9. Dispositif selon la revendication 8, **caractérisé en ce que** la surface (26) profilée est pourvue d'un relief disposé dans une direction essentiellement transversale par rapport à la direction de transport souhaitée pour les lamelles (LA) .

10. Dispositif selon l'une quelconque des revendications précédentes, **caractérisé par** un entraînement destiné à imprimer à la plaque (21) un mouvement oscillant.

11. Dispositif selon l'une quelconque des revendications précédentes, **caractérisé en ce que** l'entraînement comprend au moins un plan incliné et un rouleau qui roule sur ledit plan.

12. Dispositif selon l'une quelconque des revendications 1 à 10, **caractérisé en ce que** l'entraînement comprend au moins un ensemble cylindre (31) piston (32).

13. Dispositif selon l'une quelconque des revendications 1 à 10, **caractérisé en ce que** l'entraînement comprend au moins une articulation pourvue d'un axe de rotation (37, 37').

14. Dispositif selon l'une quelconque des revendications précédentes, **caractérisé par** au moins un système de guidage destiné à guider les mouvements de la plaque (21).
